# EUROPÄISCHE PATENTSCHRIFT

(11) **EP 0 921 299 B1**
(45) Veröffentlichungstag und Bekanntmachung des Hinweises auf die Patenterteilung: **08.09.2004**
(21) Anmeldenummer: 98121686.4
(22) Anmeldetag: 13.11.1998
(51) Int. Cl.: F02M 37/10

(54) **Vorrichtung zum Abdichten eines Kraftstoff-Förderaggregates in einem Kraftstofftank**
Device for sealing a fuel pumping device in a fuel tank
Dispositif pour l'étanchéification d'un dispositif de pompage de carburant dans un réservoir de carburant

(30) Priorität: 03.12.1997 DE 19753674
(43) Veröffentlichungstag der Anmeldung: 09.06.1999
(73) Patentinhaber: ROBERT BOSCH GMBH, 70442 Stuttgart (DE)
(72) Erfinder: Kleppner, Stephan, 75015 Bretten (DE)
(74) Vertreter: Hörschler, Wolfram Johannes

(56) Entgegenhaltungen:
- EP-A- 0 533 541
- DE-A- 19 615 081
- FR-A- 2 062 303
- US-A- 2 963 203
- US-A- 4 590 964
- US-A- 4 672 937

## Beschreibung

### Stand der Technik

Die Erfindung betrifft eine Vorrichtung zum Abdichten eines im einen Kraftstofftank einsetzbaren Kraftstoff-Förderaggregates gemäß Oberbegriff von Anspruch 1. Bei einer bekannten Lösung, wie sie z.B. aus DE 44 44 854 A1 bekannt ist, wird das Kraftstoff-Förderaggregat in einem Topf angeordnet und in einen Kraftstofftank eingesetzt.

US 4,672,937 bezieht sich auf eine Kraftstoffpumpe. Die Kraftstoffpumpe ist in einem Kraftstofftank eingelassen. Im Deckelbereich der Kraftstoffpumpe sind Leitungsanschlüsse durch diesen geführt, die mit Doppeldichtungen auf der Innenseite und der Außenseite versehen sind. Das Kraftstoff-Förderaggregat ist in eine rohrförmig konfigurierte Kammer eingelassen, die ihrerseits mittels einer Spiralfeder an den Boden eines Kraftstofftankes angestellt wird.

FR 2 062 303 A zeigt eine Kraftstoff-Fördereinrichtung, die an einen Tankflansch mittels einer Schwingungsmembran befestigt ist. Mittels der Schwingungsmembran wird die Schwingungsübertragung zwischen dem Tank des Kraftfahrzeuges und der Fördereinrichtung vermieden. Die Schwingungsmembran ist mitttels eines ringförmigen verschraubbaren Klemmrings an einer Platte des Kraftstofftankes befestigt und wird über ein Spiralfederelement an ein Kraftstoff-Förderaggregat angestellt.

Für die hydraulischen Verbindungen vom Kraftstoff-Förderaggregat zu dem Deckel, welcher in der Regel an einem Tankflansch einer Tanköffnung zum Einsetzen des Kraftstoff-Förderaggregates zusammen mit dem Topf befestigt wird, werden schwimmende Lösungen bevorzugt, bei welchen mittels O-Ringen eine Abdichtung erzielt werden soll. Aufgrund der Tankatmung infolge von Temperatur- und Druckdifferenzen ergibt sich eine relative Bewegung zwischen Dichtelement und den hydraulischen Verbindungen. Diese Bewegung führt häufig zu Undichtheiten. Darüberhinaus erfordern die hydraulischen sowie auch die elektrischen Verbindungen zwischen dem Topf und dem Tankflansch, in welchem der Deckel eingesetzt ist, einen relativ großen Platzbedarf. Derartige bekannte Vorrichtungen zum Abdichten eines Kraftstoff-Förderaggregates in einem Kraftstofftank mit geringer bzw. beschränkter Bauhöhe sind daher nur bedingt einsetzbar.

### Vorteile der Erfindung

Gemäß der Erfindung ist das Kraftstoff-Förderaggregat, welches nach einem Einsetzen in einen Kraftstofftank gegenüber diesem abgedichtet wird, als eine kompakte Einheit in einem Gehäuse ausgebildet, welche innerhalb eines Topfes aufgenommen ist. Der Topf ist mit einer Abdeckung versehen, durch welche zumindest ein Zulaufstutzen und ein E-Anschluß der kompakten Einheit hindurchgeführt sind, wobei der Topf mit der Einheit mittels eines an einem Tankflansch befestigbaren Tankeinsatzverschlusses in den Kraftstofftank einsetzbar ist. Erfindungsgemäß ist zwischen der Abdeckung des Topfes und dem Tankflansch ein elastisches Balgelement angeordnet. Vorzugsweise ist eine das Balgelement auf die Abdeckung und gegen den Tankeinsatzverschluß drückende Feder vorgesehen, welche den Topf gegen den Tankboden drückt. Es ist auch möglich, daß der Topf am Boden des Kraftstofftanks befestigt ist. Mittels des Balgelementes wird zum einen die erforderliche Dichtigkeit gewährleistet und zum anderen eine Dehnung infolge von Tankatmung zwischen der Tankoberseite und dem Tankboden ohne Verlust der Dichtigkeit ausgeglichen.

Mittels der einerseits gegen den Tankeinsatzverschluß und andererseits gegen die Abdeckung drückenden Feder wird gewährleistet, daß das Kraftstoff-Förderaggregat gegen den Boden des Tanks gedrückt wird. Mittels dieser flexiblen und federvorgespannten Abdichtvorrichtung ist die Höhe des Topfes und damit die Anschlußgeometrie weitestgehend von der Tankhöhe unabhängig. Damit ist es möglich, Standardlösungen zu verwenden, ohne daß spezielle Konstruktionen, beispielsweise für die Verbindung zum Flansch, entsprechend von Kundenwünschen bzw. Kundenforderungen verwendet werden müssen. Vorzugsweise ist das Balgelement am Topf und am Tankflansch befestigt.

Zwischen dem eigentlichen Dichtelement und den hydraulischen Anschlüssen treten mit der erfindungsgemäßen Abdichtvorrichtung keine Relativbewegungen auf, so daß ein Ausfall im Hinblick auf eine Undichtigkeit ausgeschlossen ist. Die erfindungsgemäße Balgelementlösung stellt darüberhinaus eine kostengünstige Lösung dar, da sie unabhängig von der Tankhöhe und von der Tankgeometrie für zahlreiche Anwendungsfälle einsetzbar ist.

Gemäß einem Ausführungsbeispiel wird das Balgelement bei in den Kraftstofftank eingesetztem und befestigtem Tankeinsatzverschluß zwischen dem Tankflansch und einem Ringflansch am Tankeinsatzverschluß gehalten. Der Ringflansch wird dabei durch die Feder gegen die Innenseite des Deckels des Tankeinsatzverschlusses gedrückt, wobei der Ringflansch eine umlaufende Nase aufweist. Auf der dem Tankflansch zugewandten Seite des Ringflansches von dessen Nase aus ist das Balgelement abgestützt bzw. geklemmt, während auf der nach innen gerichteten Seite der Nase des Ringflansches die Feder abgestützt ist. Mit dem Balgelement wird die Dehnbarkeit infolge von Längenänderungen bei unterschiedlichen Tankhöhen bzw. infolge von Temperaturänderungen ausgeglichen, während die Feder stets dafür sorgt, daß das Kraftstoff-Förderaggregat auf den Tankboden gedrückt wird.

Gemäß einem weiteren Ausführungsbeispiel ist das Balgelement mittels der Feder soweit dehnbar bzw. gegen die Wirkung der Federkraft auch komprimierbar, daß der Topf bei in den Kraftstofftank eingesetztem und befestigtem Tankeinsatzverschluß an der dem Tankflansch des Kraftstofftanks gegenüberliegenden Wand im wesentlichen anliegt. In der Regel ist dies der Tankboden. Es ist jedoch auch möglich, daß zwischen dem Topfboden des Kraftstoff-Förderaggregates und dem Tankboden eine weitere, gegebenenfalls auch elastische Abstützung vorhanden ist.

Vorzugsweise besteht das Balgelement aus Gummi.

Um eine zuverlässige Abdichtung zwischen der Abdeckung und dem die Abdeckung durchdringenden Zulaufstutzen zu erzielen, ist zwischen dem Zulaufstutzen und der Abstützung der Abdeckung auf dem entsprechenden Anschlußstutzen des Kraftstoff-Förderaggregates ein O-Ring vorgesehen.

Vorzugsweise ist der Tankeinsatzverschluß am Tankflansch mittels eines Gewindes anschraubbar. Da das Balgelement einen Außenflansch aufweist, welcher zwischen dem von der Nase nach außen gerichteten Teil des Ringflansches und dem Tankflansch beim Anschrauben des Deckels des Tankeinsatzverschlusses je nach Anschraubkraft geklemmt gehalten ist, wird an dieser Stelle bei entsprechender Klemmwirkung durch Anschrauben des Tankeinsatzverschlusses die entsprechende Dichtwirkung erzielt.

Gemäß einem weiteren Ausführungsbeispiel ist der E-Anschluß als integrierter Stecker in der Abdeckung ausgebildet. Vorzugsweise ist der Stecker in die Abdeckung vollkommen integriert, d.h. im Falle der Ausbildung der Abdeckung aus Gummi in die Abdeckung mit einvulkanisiert. Vorzugsweise ist auch der E-Anschluß in die Abdeckung mit eingegossen, so daß das durch die Abdeckung hindurchgeführte Anschlußkabel ausreichend dicht abgedichtet ist.

### Zeichnung

Weitere Vorteile, Merkmale und Anwendungsmöglichkeiten der Erfindung werden nun anhand eines Ausführungsbeispiels unter Bezugnahme auf die beigefügte Figur detailliert erläutert.

Die Figur zeigt die erfindungsgemäße Vorrichtung zum Abdichten eines in einen Kraftstofftank eingesetzten Kraftstoff-Förderaggregates.

### Ausführungsbeispiel

Das Kraftstoff-Förderaggregat 2 ist in einem Kraftstoff-Tank 1 eingesetzt, wobei das eigentliche Kraftstoff-Förderaggregat 2 ein Gehäuse 3 aufweist und von einem Topf 4 umgeben ist. Das Kraftstoff-Förderaggregat weist hydraulische Anschlüsse zum Zuführen von ungereinigtem und zum Abführen von gereinigtem Kraftstoff sowie einen elektrischen Anschluß zum Versorgen des Elektromotors des Kraftstoff-Förderaggregates 2 mit Antriebsenergie zum Antreiben der Kraftstoff-Förderpumpe des Kraftstoff-Förderaggregates 2 auf. Der Topf 4 ist mit einer Abdeckung 5 versehen, welche u.a. aus Gründen der Platzersparnis im wesentlichen konform mit den hydraulischen Anschlüssen des Kraftstoff-Förderaggregates 2 ausgebildet ist.

Die Abdeckung 5 weist an ihrer auf die Oberkanten des Topfes gerichteten Außenseite eine winkelförmige Ausnehmung auf, so daß ein im wesentlichen radial verlaufender Flanschabschnitt und ein im wesentlichen axial verlaufender Flanschabschnitt an der Abdeckung ausgebildet sind. Die Begriffe "radial" und "axial" beziehen sich dabei auf die Drehachse des Elektromotors des Kraftstoff-Förderaggregates. Durch die beiden Flanschabschnitte wird die Abdeckung 5 satt auf der Stirnfläche des Topfes und einem oberen Bereich von dessen Innenfläche anliegend aufgesetzt.

Die Abdeckung weist zumindest zwei Durchführungen auf: eine Durchführung für einen Zulaufstutzen 6 und eine Durchführung für einen E-Anschluß 7. Der E-Anschluß 7 wird dabei durch ein die Abdeckung 5 durchdringendes Kabel bzw. durch mehrere Kabel gebildet, wobei die Kabel in die Abdeckung so integriert sind, daß eine zuverlässige Dichtigkeit gewährleistet ist. Im Bereich des Zulaufstutzens 6 ist die Abdeckung 5 so ausgebildet, daß sie im wesentlichen über die gesamte Länge des Zulaufstutzens 6 diesen umhüllend angeordnet ist. Im Bereich des Anschlußendes des Zulaufstutzens 6 am Kraftstoff-Förderaggregat 2 ist aus Gründen einer zuverlässigen Dichtigkeit zwischen der Abdeckung 5 und dem Außenumfang des unteren Endes des Zulaufstutzens 6 ein O-Ring 14 vorgesehen. Um die Öffnung des Kraftstofftanks 1, durch welche das Kraftstoff-Förderaggregat 2 mit Topf 4 und Abdeckung 5 eingesetzt wird, ist ein Tankflansch 8 vorgesehen, welcher ein Außengewinde aufweist.

Ein Tankeinsatzverschluß 9, welcher deckelförmig mit einem in Richtung auf den Tankflansch 8 abgewinkelten Endbereich ausgebildet ist, besitzt an dessen Innenseite ein Innengewinde, welches mit dem Außengewinde des Tankflansches 8 in Eingriff bringbar ist. An der inneren Oberfläche im Bereich der Abwinkelung des Tankeinsatzverschlusses 9 ist ein Ringflansch 12 vorgesehen, welcher durch eine in eine im wesentlichen in axialer Richtung des Kraftstoff-Förderaggregates 2 weisende Nase in zwei Bereiche geteilt ist. Der der Abwinkelung des Tankeinsatzverschlusses 9 zugewandte Teilbereich des Ringflansches 12 klemmt im mit dem Tankflansch 8 verschraubten Zustand einen nach außen weisenden Flanschabschnitt eines Balgelementes 10, welches an seiner, in axialer Richtung gesehen, dazu gegenüberliegenden Seite einen radial nach innen gerichteten Flansch aufweist. Dieser nach innen gerichtete Flansch ist so ausgebildet, daß er auf der Außenseite des radialen Flanschabschnittes der Abdeckung 5 satt aufliegt.

Auf dem durch die Nase abgetrennten und radial einwärts liegenden Bereich des Ringflansches 12 ist eine Feder 11 abgestützt, deren gegenüberliegendes Ende auf den radial nach innen gerichteten Flanschabschnitt des Balgelementes 10 drückt, so daß das Balgelement 10 auf die Abdeckung 5 und diese wiederum auf den oberen Stirnbereich des Topfes 4 dichtend gedrückt wird. Damit wird einerseits eine hohe Flexibilität dieser erfindungsgemäßen Vorrichtung zum Abdichten des Kraftstoff-Förderaggregates 2 in einem Kraftstofftank 1 gewährleistet, zum anderen können damit Höhendifferenzen unterschiedlicher Kraftstofftanks ausgeglichen werden. Des weiteren sind Höhenänderungen infolge von Tankatmung ebenfalls ausgleichbar, ohne daß die Dichtwirkung nachläßt.

Durch die Wirkung der Kraft der Feder 11 wird ständig eine ausreichende Dichtwirkung zwischen dem radial nach innen gerichteten Ende des Balgelementes 10 und der Abdeckung 5 gewährleistet. Andererseits erfolgt eine Abdichtung zwischen dem Tankflansch 8 und dem Ringflansch 12, welche im aufgeschraubten Zustand des Tankeinsatzverschlusses 9 den radial nach außen gerichteten Flansch des Balgelementes 10 zwischen sich klemmen.

Die Feder 11 bewirkt darüberhinaus, daß das Kraftstoff-Förderaggregat 2 auf die Tankwand 13 gedrückt wird, welche der den Tankflansch 8 tragenden Wand des Kraftstofftanks 1 gegenüberliegt.

Eine elastische Lagerung zwischen dem Kraftstoff-Förderaggregat 2 und dem Topf 4 wird durch das Vorsehen einer Abstützung 15 gewährleistet. Diese Abstützung 15 zwischen der äußeren Oberfläche des Gehäuses 3 des Kraftstof^{f}-Förderaggregates 2 und der inneren Oberfläche des Topfes 4 ist elastisch ausgebildet, um Schwingungen zu dämpfen, welche gegebenenfalls durch den Elektromotor des Kraftstoff-Förderaggregates 2 erzeugt werden.

Die elektrischen Anschlußleitungen vom Elektromotor des Kraftstoff-Förderaggregates 2 sind von dessen unmittelbarem Anschluß zu einem in die Abdeckung 5 integrierten, vorzugsweise eingespritzten Flachstecker geführt. An diesem Flachstecker sind dann die entsprechenden Anschlußstecker anschließbar.

Die erfindungsgemäße Vorrichtung zum Abdichten eines in einem Kraftstofftank 1 einsetzbaren Kraftstoff-Förderaggregates 2 liefert somit neben einer gleichmäßigen Dichtwirkung bei unterschiedlichen Tankhöhen selbst unter Berücksichtigung der Tankatmung infolge von Temperatur- und/oder Druckunterschieden eine zuverlässige und ausreichende Dichtwirkung.

### Bezugszeichenliste

- 1: Kraftstofftank
- 2: Kraftstoff-Förderaggregat
- 3: Gehäuse
- 4: Topf
- 5: Abdeckung
- 6: Zulaufstutzen
- 7: E-Anschluß
- 8: Tankflansch
- 9: Tankeinsatzverschluß
- 10: Balgelement
- 11: Feder
- 12: Ringflansch
- 13: Tankwand
- 14: O-Ring
- 15: Abstützung

## Patentansprüche

1. *Kraftstofftank (1) mit einem in einem Gehäuse (3) innerhalb eines Topfes (4) aufgenommenen Kraftstoffförderaggregat (2)* zum Fördern eines Kraftstoffstromes aus dem Kraftstofftank (1), welches als eine kompakte Einheit in einem Gehäuse (3) innerhalb eines Topfes (4) aufgenommen ist, welcher eine Abdeckung (5) aufweist, durch welche zumindest ein Zulaufstutzten (6) und ein E-Anschluß (7) der Einheit hindurchgeführt sind, wobei der Topf (4) mit der Einheit mittels eines an einem Tankflansch (8) befestigbaren Tankeinsatzverschlusses (9) in den Kraftstofftank (1) einsetzbar ist,
**dadurch gekennzeichnet, dass**
zwischen der Abdeckung (5) des Topfes (4) und dem Tankflansch (8) ein Höhendifferenzen ausgleichendes elastisches Balgelement (10) angeordnet ist, welches über eine das Balgelement (10) auf die Abdeckung (5) und gegen den Tankeinsatzverschluß (9) drückende Feder (11) vorgespannt ist.

2. Vorrichtung nach Anspruch 1, **dadurch gekennzeichnet, dass** der Topf (4) am Boden des Kraftstofftanks (1) befestigt ist.

3. Vorrichtung nach Anspruch 1, **dadurch gekennzeichnet, dass** das Balgelement (10) so weit mittels der Feder (11) dehnbar bzw. gegen die Wirkung der Federkraft komprimierbar ist, dass der Topf (4) bei in den Kraftstofftank (1) eingesetzten und befestigtem Tankeinsatzverschluß (9) an der dem Tankflansch (8) des Kraftstofftanks (1) gegenüberliegenden Tankwand (13) im wesentlichen anliegt.

4. Vorrichtung nach einem der Ansprüche 1 bis 3, **dadurch gekennzeichnet, dass** das Balgelement (10) am Topf (4) und am Tankflansch (8) befestigt ist.

5. Vorrichtung nach einem der Ansprüche 1 bis 4, **dadurch gekennzeichnet, dass** das Balgelement (10) bei in den Kraftstofftank (1) eingesetztem und befestigtem Tankeinsatzverschluß (9) zwischen dem Tankflansch (8) und einem Ringflansch (12) am Tankeinsatzverschluß (9) gehalten ist.

6. Vorrichtung nach einem der Ansprüche 1 bis 5, **dadurch gekennzeichnet, dass** das Balgelement (10) aus Gummi besteht.

7. Vorrichtung nach einem der Ansprüche 1 bis 6, **dadurch gekennzeichnet, dass** zwischen dem Zulaufstutzen (6) und der Abdeckung (5) ein O-Ring (14) vorgesehen ist.

8. Vorrichtung nach einem der Ansprüche 1 bis 7, **dadurch gekennzeichnet, dass** der Tankeinsatzverschluß (9) am Tankflansch (8) mittels eines Gewindes anschraubbar ist.

9. Vorrichtung nach einem der Ansprüche 1 bis 8, dadurch gekennzeichent, dass der E-Anschluß (7) als in der Abdeckung (5) integrierter Stecker ausgebildet ist.

10. Vorrichtung nach einem der Ansprüche 1 bis 8, **dadurch gekennzeichnet, dass** der E-Anschluß (7) über in die Abdeckung (5) eingegossene und hindurchgeführte Kabel erfolgt.

## Claims

1. Fuel tank (1) having a fuel feed assembly (2) which is accommodated in a housing (3) within a cup (4) and is intended for feeding a fuel flow out of the fuel tank (1), which is accommodated as a compact unit in a housing (3) within a cup (4) which has a cover (5) through which at least one inlet nozzle (6) and an E-connection (7) of the unit are guided, it being possible for the cup (4) with the unit to be inserted into the fuel tank (1) by means of a tank insert closure (9) which can be fastened on a tank flange (8), **characterized in that** an elastic bellows element (10) which compensates for differences in height is arranged between the cover (5) of the cup (4) and the tank flange (8) and is prestressed via a spring (11) which presses the bellows element (10) onto the cover (5) and against the tank insert closure (9).

2. Device according to Claim 1, **characterized in that** the cup (4) is fastened on the bottom of the fuel tank (1).

3. Device according to Claim 1, **characterized in that** the bellows element (10) can be expanded by means of the spring (11) and compressed against the action of the spring force to such an extent that the cup (4) with the tank insert closure (9) inserted and fastened into the fuel tank (1) essentially bears on the tank wall (13) lying opposite the tank flange (8) of the fuel tank (1).

4. Device according to one of Claims 1 to 3, **characterized in that** the bellows element (10) is fastened on the cup (4) and on the tank flange (8).

5. Device according to one of Claims 1 to 4, **characterized in that** the bellows element (10) with the tank insert closure (9) inserted and fastened into the fuel tank (1) is held between the tank flange (8) and an annular flange (12) on the tank insert closure (9).

6. Device according to one of Claims 1 to 5, **characterized in that** the bellows element (10) consists of rubber.

7. Device according to one of Claims 1 to 6, **characterized in that** an O-ring (14) is provided between the inlet nozzle (6) and the cover (5).

8. Device according to one of Claims 1 to 7, **characterized in that** the tank insert closure (9) can be screwed on the tank flange (8) by means of a thread.

9. Device according to one of Claims 1 to 8, **characterized in that** the E-connection (7) is designed as a plug which is integrated in the cover (5).

10. Device according to one of Claims 1 to 8, **characterized in that** the E-connection (7) takes place via cables which are cast into the cover (5) and led through it.

## Revendications

1. Réservoir de carburant (1), comprenant un bloc-pompe de transfert de carburant (2) logé dans un boîtier (3) à l'intérieur d'un pot (4) en vue du transport d'un flux de carburant à partir du réservoir (1), lequel bloc-pompe est logé sous forme d'unité compacte dans le boîtier (3) à l'intérieur du pot (4) qui comporte un couvercle (5) à travers lequel passent au moins une tubulure d'entrée (6) et un raccordement électrique (7), le pot (4) pouvant être inséré dans le réservoir (1), avec ladite unité, au moyen d'une fermeture à insertion du réservoir (9) qui peut être fixée sur une bride de réservoir (8),
**caractérisé en ce que**,
entre le couvercle (5) du pot (4) et la bride de réservoir (8) est disposé un soufflet élastique (10) compensant les différences de hauteur et précontraint à l'aide d'un ressort (11) qui comprime le soufflet (10) contre le couvercle (5) et contre la fermeture (9).

2. Dispositif selon la revendication 1,
**caractérisé en ce que**
le pot (4) est fixé au plancher du réservoir (1).

3. Dispositif selon la revendication 1,
**caractérisé en ce que**
le soufflet (10) est suffisamment extensible au moyen du ressort (11) ou compressible contre l'effet de la tension de ressort pour que, lorsque la fermeture (9) est insérée et fixée dans le réservoir (1), le pot (4) adhère pour l'essentiel à la paroi du réservoir (13) qui fait face à la bride (8) du réservoir (1).

4. Dispositif selon l'une des revendications 1 à 3,
**caractérisé en ce que**
le soufflet (10) est fixé sur le pot (4) et sur la bride de réservoir (8).

5. Dispositif selon l'une des revendications 1 à 4,
**caractérisé en ce que**
lorsque la fermeture (9) est insérée et fixée dans le réservoir (1), le souf flet (10) est maintenu sur la fermeture (9) entre la bride de réservoir (8 et une bride annulaire (12).

6. Dispositif selon l'une des revendications 1 à 5,
**caractérisé en ce que**
le soumet (10) est en caoutchouc.

7. Dispositif selon l'une des revendications 1 à 6,
**caractérisé en ce que**
entre la tubulure entrée (6) et le couvercle (5), est prévu un joint torique (14).

8. Dispositif selon l'une des revendications 1 à 7,
**caractérisé en ce que**
la fermeture (9) peut être vissée sur la bride de réservoir (8) au moyen d'un filetage.

9. Dispositif selon l'une des revendications 1 à 8,
**caractérisé en ce que**
le raccordement électrique (7) a la forme d'un connecteur intégré dans le couvercle (5).

10. Dispositif selon l'une des revendications 1 à 8,
**caractérisé en ce que**
le raccordement électrique (7) s'effectue à l'aide de câbles coulés dans le couvercle (5) et traversant celui-ci.
